# FASCICULE DE BREVET EUROPEEN

(11) **EP 0 726 988 B1**
(45) Date de publication et mention de la délivrance du brevet: **15.04.1998**
(21) Numéro de dépôt: 94931080.9
(22) Date de dépôt: 18.10.1994
(51) Int. Cl.: E03D 9/00, E03D 11/12

(54) **DISPOSITIF DU TYPE CUVETTE A NETTOYAGE AUTOMATIQUE POUR INSTALLATION SANITAIRE**
AUTOMATISCHE SCHÜSSELREINIGUNGSVORRICHTUNG FÜR SANITÄRE ANORDNUNGEN
AUTOMATIC BOWL CLEANING DEVICE FOR A SANITARY FACILITY

(30) Priorité: 18.10.1993 FR 9312482
(43) Date de publication de la demande: 21.08.1996
(73) Titulaire: SERPH, 78120 Rambouillet (FR)
(72) Inventeur: PAULMIER, Pierre, F-30980 Saint-Dionizy (FR)
(74) Mandataire: Ravina, Bernard
(86) Numéro de dépôt international: FR9401207
(87) Numéro de publication internationale: WO9511353

(56) Documents cités:
- EP-A- 0 319 103
- WO-A-88/07609
- DE-A- 4 007 507
- DE-C- 409 911
- FR-A- 2 603 315

## Description

La présente invention se rapporte à un dispositif du type cuvette pour installation sanitaire à nettoyage automatique.

On connaît des dispositifs sanitaires du type cuvette de WC dotés de moyens de nettoyage automatiques de la cuvette et de l'assise ou siège après utilisation. Aucun des dispositifs connus ne donne satisfaction en ce qui concerne le nettoyage de la cuvette qui s'opère par projection d'eau sur une partie seulement de la surface interne de cette dernière lors de la chasse ce qui ne peut éliminer toutes traces résiduelles de matière. En outre ces dispositifs connus sont conçus principalement pour le nettoyage de l'assise ou siège de la cuvette. Ce nettoyage ne s'opère que par frottement ce qui accroit les risques de transmission bactérienne d'un nettoyage à l'autre.

On connaît également du DE-A-4 007 507 un dispositif doté d'un abattant avec bord interne prolongé vers le bas pour venir s'engager dans une cuvette fixe. L'abattant coopère avec un moyen moteur d'entraînement en rotation constitué par des aubes.

Selon la configuration décrite dans ce document, une partie de l'eau de nettoyage est dérivée vers les aubes pour actionner l'abattant en rotation. Ainsi est obtenue une étroite dépendance entre la chasse de l'eau de nettoyage et la rotation de l'abattant. Cette solution n'utilise pour le nettoyage qu'une partie de l'eau disponible et lie la puissance disponible au niveau des aubes d'entraînement à la hauteur de l'eau dans le réservoir de chasse et donc lie le mouvement de rotation de l'abattant à la pression d'eau disponible. En fin de chasse, l'abattant ne sera plus entraîné en rotation et il n'est pas sûr que cette disposition puisse conduire, dans tous les cas, à un nettoyage complet de l'abattant, un nettoyage complet de ce dernier supposant une rotation d'un tour complet et plus. De plus, il est certain que l'abattant s'arrêtera de tourner avant que le réservoir ne soit complètement vidé. De part cet inconvénient, il sera difficile d'assurer en plus le séchage de toute la surface supérieure de l'abattant par déplacement de cette dernière sous les buses de séchage.

La présente invention vise à obvier à ces différents inconvénients en proposant un dispositif du type cuvette, par exemple cuvette de WC, doté de moyens permettant, d'une manière automatique,un lavage complet de la cuvette et de l'assise ou siège.

Un autre objet de l'invention est de proposer un dispositif sanitaire du type cuvette dans lequel le lavage de l'assise et son séchage s'effectuent sans contact direct avec cette dernière.

La présente invention a donc pour objet un dispositif du type cuvette pour installation sanitaire à nettoyage automatique, comportant :
- une cuvette proprement dite, laquelle est montée verticalement sur un châssis principal et est connectée par un col inférieur à un siphon raccordé à une conduite collectrice d'évacuation vers le réseau collecteur des eaux usées :
- un siège formé en partie supérieure de la cuvette,
- des moyens permettant la rotation de la cuvette sur elle même, par rapport au châssis et autour d'un axe géométrique vertical,
- des moyens moteurs d'actionnement de la cuvette en rotation autour du dit axe vertical, suivant au moins un tour
- des moyens de lavage et de séchage de la cuvette et de son siège, mobiles, coopérant respectivement avec des systèmes d'alimentation en fluide de lavage et un système d'alimentation en fluide de séchage, les dits moyens de lavage et séchage et les dits systèmes d'alimentation étant actifs lors de la mise en rotation de la cuvette sur elle même,
caractérisé en ce que les moyens permettant la rotation de la cuvette par rapport au châssis, sur elle même et autour d'un axe géométrique vertical sont constitués par un palier de guidage en rotation, solidaire du châssis d'une part, et de la cuvette d'autre part, et d'un organe moteur comportant un arbre de sortie rotatif communiquant son mouvement de rotation à la cuvette par l'intermédiaire d'une transmission du mouvement circulaire laquelle est en prise d'une part avec ladite cuvette et d'autre part avec ledit arbre de sortie de l'organe moteur.

L'invention est en outre remarquable par les points suivants :
- les moyens de lavage et de séchage sont constitués d'une tête de lavage montée pivotante par rapport à un axe géométrique horizontal, fixe par rapport au châssis, et actionnée en pivotement par des moyens moteur autour de cet axe, entre une position de repos selon laquelle elle est encastrée dans le dispositif de cuvette et une position de fonctionnement selon laquelle elle est en relation de superposition avec la cuvette, tout en étant décalée par rapport au siège ou assise de façon à déborder par sa partie avant vers l'intérieur de ladite cuvette, ladite tête selon cette position de fonctionnement est écartée de ladite cuvette,
- la tête de lavage comporte avantageusement une première buse située à l'extrémité libre d'une canalisation souple reliée au système correspondant d'alimentation en fluide de lavage, cette première buse étant située dans la zone avant de la tête de lavage, une seconde buse située, en arrière de la première, à l'extrémité libre d'une seconde canalisation souple reliée au système correspondant d'alimentation en fluide de lavage et une troisième buse montée à l'extrémité libre d'une troisième canalisation raccordée au système d'alimentation en fluide de séchage, ladite première buse lorsque la dite tête est en position d'utilisation est située au dessus de la partie intérieure de la cuvette tandis que les deux autres sont situées au dessus du siège de la cuvette, les dites buses étant écartées de la cuvette et du siège de cette dernière.

De part la rotation de la cuvette sur elle même, lors de l'opération de lavage, toute la surface interne de ladite cuvette est balayée par le jet de fluide de lavage éjecté avec force dans la cuvette par la première buse. Conjointement à cette opération s'effectue le lavage du siège. Le fluide de lavage utilisé tant pour le nettoyage de la cuvette que pour le nettoyage du siège est de l'eau, l'introduction de cette eau dans la cuvette provoquant le vidage de cette dernière.

Selon encore une autre caractéristique de l'invention, les moyens moteurs d'actionnement en pivotement de la tête de lavage entre la position de repos et la position d'utilisation sont constitués par un vérin hydraulique alimenté par un circuit hydraulique connecté à une source de pression hydraulique, le dit vérin étant mécaniquement solidaire d'une part, de la tête de lavage et d'autre part, du châssis.
Préférentiellement, le vérin hydraulique est du type simple effet et son alimentation provoque le transfert de la tête de lavage vers sa position d'utilisation. Pour solliciter la tête de lavage vers sa position de repos à la fin du cycle de lavage, il est prévu un organe élastique de rappel.

En variante, les moyens moteurs d'actionnement de la tête de lavage en pivotement est constitué par un vérin électrique.

Les diverses phases de fonctionnement sont commandées et contrôlées par un automate programmable ou autre moyen de commande et de contrôle connus de l'homme de l'art à savoir : après manipulation par l'usager d'un bouton-poussoir de commande, la mise en rotation de la cuvette par activation de l'organe moteur correspondant, le transfert de la tête de lavage vers sa position de fonctionnement par activation de l'organe moteur correspondant, l'alimentation en fluide de lavage de la première buse de lavage et de la buse de lavage du siège par activation de leur systèmes d'alimentation respectifs, l'alimentation en fluide de séchage de la buse de séchage du siège par activation du système d'alimentation correspondant, puis après écoulement d'une période de temps de durée prédéterminée ou bien après un nombre de tours prédéterminé de la cuvette, la désactivation du système d'alimentation en fluide de lavage des buses de lavage de la cuvette et du siège, la désactivation du système d'alimentation en fluide de séchage, la désactivation de l'organe moteur d'entraînement en rotation de la cuvette sur elle même et la désactivation de l'organe moteur d'actionnement en pivotement de la tête de lavage et séchage et le rappel de cette dernière en position de repos.

Différents capteurs pourront être associés au dispositif pour donner à l'automate programmable des informations relatives à l'état logique des différents organes.

D'autres caractéristiques, avantages et buts de l'invention apparaîtront à la lecture de la description d'une forme préférée de réalisation donnée à titre d'exemple non limitatif en se référant aux dessins annexés en lesquels:
- la figure 1 est une vue en éclaté du dispositif sanitaire à cuvette auto-nettoyante selon l'invention,
- la figure 2 est une vue en coupe longitudinale axiale partielle du dispositif sanitaire selon l'invention,
- la figure 3 et une coupe partielle de la tête de lavage du dispositif sanitaire selon l'invention,
- la figure 4 est une vue de dessous en coupe partielle de la tête du dispositif selon l'invention.

Tel que représenté, le dispositif selon l'invention pour installation sanitaire comprend une cuvette 1 montée rotative sur un assis 2 lequel reçoit en arrière de la cuvette un dossier 2A formant coffre dans lequel sont disposés les différents organes du dispositif. Ce dossier est équipé d'une paroi frontale montée sur charnières pour constituer trappe d'accès. Dans le dossier du dispositif pénètre une conduite collectrice 3 raccordée de manière connue d'une part au réseau collecteur des eaux usées et d'autre part à un siphon 4 connecté de manière étanche par son embouchure à un col 5 que comporte la cuvette 1 en partie inférieure.
Le dispositif est équipé par ailleurs d'un carter1A de protection disposé autour de la cuvette 1 et fixé au dossier 2A.

Sur les dessins, et en se référant plus précisément à la figure 2, on peut voir que la cuvette 1 présente un axe vertical de symétrie autour duquel elle est entraînée en rotation sur elle même par les moyens moteur d'actionnement en rotation.

Le volume intérieur de la cuvette se rétrécit progressivement depuis le siège 6 ménagé en partie supérieure vers le col cylindrique 5 de raccordement au siphon 4, ménagé en partie inférieure. Les sections droites de ce volume intérieur sont préférentiellement circulaire.

Le siège 6 est formé par une surface en couronne circulaire inclinée vers le volume interne de la cuvette. De préférence la surface formant le siège est légèrement incurvée pour des raisons de confort.

En partie supérieure, autour du siège 6, la cuvette présente un rebord vertical 7 périphérique s'étendant vers le bas et raccordé à la périphérie du siège 6.

Sous le siège 6 la cuvette 1 présente une surface de portée 8 en forme de couronne circulaire par laquelle elle prend appui sur le palier 9 de guidage en rotation. Ce palier comprend une butée à bille destinée à encaisser les efforts axiaux supportés par le siège 6, cette butée à bille étant fixée par sa bague supérieure à la surface de portée 8 et par sa bague inférieure au châssis 2 du dispositif. La bague inférieure de la butée à bille comporte une surface de guidage 11 tronconique sur laquelle roulent plusieurs galets tronconiques 12 montés chacun de manière libre en rotation sur un axe vertical solidaire de la bague supérieure de la butée à bille. Cette disposition s'oppose tant au déplacement radial qu'au déplacement axial vers le haut de la bague supérieure par rapport à la bague inférieure et par voie de conséquence au déplacement axial de la cuvette 1 par rapport au châssis 2.

La cuvette est actionnée en rotation par un moteur électrique 13 et ce par l'intermédiaire d'une transmission de mouvement comportant une courroie 14 engagée d'une part dans une gorge creusée dans la bague supérieure de la butée à bille et d'autre part dans la gorge d'une poulie 15 fixée en extrémité de l'arbre de sortie du moteur électrique 13. Ce moteur électrique est monté en fixation sur le châssis 2, dans le dossier 2A. Le moteur électrique est connecté électriquement soit au réseau de distribution soit à une ou plusieurs batteries électriques intégrées dans le dossier.

Par son col 5, la cuvette 1 est raccordée de manière étanche à l'embouchure du siphon 4 par l'intermédiaire d'un joint tournant d'étanchéité. A cet effet, l'embouchure du siphon 4 forme une chambre dans laquelle est montée le joint tournant d'étanchéité 16 dans l'alésage duquel pénètre le col 5 de la cuvette. Une plaque d'obturation 17 est montée autour du col, en fixation sur l'embouchure du siphon.

Dans la paroi frontale du dossier 2A, suivant un niveau de hauteur légèrement supérieur à celui du siège, est pratiquée une ouverture de passage de la tête de lavage 18 depuis sa position de repos dans le boîtier vers sa position d'utilisation au dessus de la cuvette 1 et inversement.

La tête de lavage 18, dans sa zone arrière reçoit deux bras latéraux 19 s'étendant vers le bas pour s'articuler chacun à un pivot solidaire du châssis 2 et monté suivant l'axe de pivotement AA'.

A l'extrémité inférieure de l'un des bras est articulée l'extrémité de la tige du vérin hydraulique simple effet 20 d'actionnement en pivotement de la tête de lavage. Par son corps, ce vérin est articulé au châssis 2 du dispositif. L'alimentation en fluide hydraulique de la chambre du vérin, par le circuit hydraulique associé, conduit, selon la configuration de montage présentée en figure 2, à la rétraction de la tige dans le corps et au pivotement de la tête depuis sa position de repos vers sa position de fonctionnement.
Le circuit hydraulique comportera comme connu une vanne du type, par exemple, deux voies trois orifices pilotée ou non, placée en série sur la chambre d'alimentation du vérin, cette vanne étant commandée par le bouton-poussoir de commande qu'actionne l'utilisateur pour déclencher le cycle de lavage. Ce bouton se situe sur le dossier du dispositif. Pour ramener la tête de lavage 18 en position de repos en fin de cycle de lavage, il est prévu un organe de rappel 21 constitué par un ressort à spires. Ce ressort 21 est fixé d'une part au bras 19 et d'autre part au châssis 2. Avantageusement, le circuit hydraulique du vérin hydraulique est connecté au réseau de distribution d'eau, ce dernier constituant la source de pression.

En variante, l'organe moteur d'actionnement de la tête en pivotement est constitué par un vérin électrique ou plus généralement par tout type de moteur électrique adapté.

La tête de lavage 18 est constituée d'un boîtier dans lequel sont disposées la buse de lavage 22 de la face intérieure de la cuvette, la buse 23 de lavage du siège 6 et la buse de séchage 24 de ce dernier. Ces trois buses sont fixées à la paroi inférieure du boîtier et viennent en correspondance avec des ouvertures pratiquées dans cette dernière. En position de fonctionnement de la tête, la première buse 22 de lavage de la surface interne de la cuvette 1 se situe en avant du siège 6, au dessus de la dite surface, tandis que les buses 23 et 24 de lavage et séchage du siège 6 sont situées au dessus de ce dernier, la buse 23 de lavage du siège 6, en considérant le sens de rotation de la cuvette 1, étant disposée en amont de la buse de séchage 24.

La première buse 22, lorsque la tête 18 est en position d'utilisation est orientée vers la partie supérieure de la surface interne de la cuvette 1 de façon que l'impact du jet de fluide délivré par la dite buse 22, se produise dans cette partie, ce qui permet, la cuvette étant mise en rotation, de balayer toute la surface interne par le jet de fluide. Les buses 23 et 24 de lavage et de séchage du siège 6 de la cuvette sont orientées vers ce dernier. La buse de lavage 23 du siège est préférentiellement orientée vers la ligne médiane de ce dernier de façon que le jet de fluide de lavage, en frappant le siège par la dite zone médiane se répartisse sur le siège 6 de part et d'autre la dite ligne.

Avec une telle disposition, une partie du fluide de lavage se déverse dans la cuvette 1, l'autre partie, celle dirigée vers le rebord vertical 7 du siège, s'écoule de ce rebord, vers l'extérieur de la cuvette où elle est récupérée par un réceptacle 25 en forme de bac. Ce bac, par sa partie avant est disposé sous le rebord vertical 7 du siège 6. Ce bac 25 préférentiellement disposé en inclinaison arrière, est connecté à une conduite non représentée d'évacuation du fluide de lavage récupéré, la dite conduite étant connectée au réseau collecteur des eaux usées par l'intermédiaire d'un siphon.

La buse de séchage 24 couvre la totalité de la largeur du siège et présente une bouche de sortie de fluide de séchage épousant le contour d'un rectangle.
Par ailleurs, l'axe du jet sortant de cette buse est incliné par rapport à la normale à cette surface et vers l'axe de la cuvette de façon que le dit jet frappe le siège avec angle d'incidence et chasse vers la cuvette le fluide de lavage présent sur le siège.

Les trois buses de lavage et séchage sont chacune connectées, par l'intermédiaire de conduites souples pénétrant dans la tête, à leur système respectif d'alimentation en fluide de lavage ou séchage.
Le système d'alimentation de la première buse de lavage 22 est constitué par une pompe haute pression à l'orifice de sortie de laquelle se connecte la conduite souple d'alimentation de la buse 22. L'orifice d'entrée de la pompe est connecté par l'intermédiaire d'une conduite du système d'alimentation à une source de fluide de lavage sous pression tel de l'eau. Cette source peut être constituée par un réservoir d'eau d'une capacité de quelques litres comportant des moyens de remplissage automatiques en eau et d'arrêt du remplissage lorsque le niveau de remplissage maximal est atteint. En variante, la pompe haute-pression est raccordée directement au réseau de distribution d'eau.

La pompe haute pression permet, au niveau de la première buse, l'obtention d'un jet d'eau sous pression, et avantageusement la section de l'orifice de sortie de la buse 22 est importante, ce qui permet l'obtention d'un débit important. Un jet d'eau, sous pression importante et débit élevé, en combinaison avec la rotation de la cuvette assure un lavage complet de la surface interne de cette dernière et ce sans trace résiduelle, assure également le guidage de matières vers le col de la cuvette et enfin assure leur chasse d'abord vers le siphon 4, puis vers la conduite collectrice 3.

Le système d'alimentation de la seconde buse comprend une pompe haute pression connectée par son orifice de sortie à la conduite souple d'alimentation de la seconde buse. Par son orifice d'entrée, cette pompe peut être connectée soit au réseau de distribution d'eau, soit à un réservoir annexe de faible capacité avec moyens de remplissage automatique en eau et d'arrêt du remplissage lorsque le niveau maximal de remplissage est atteint. La pompe haute pression permet au niveau de la seconde buse, la formation d'un jet d'eau sous pression importante. La section de l'orifice de sortie de cette seconde buse étant faible, le débit de ce jet est faible, le besoin en eau pour le nettoyage du siège étant moindre que celui requis pour le nettoyage de la cuvette.

Préférentiellement, le fluide de séchage utilisé est de l'air et le système d'alimentation comprend un organe ventilateur raccordé par sa bouche de sortie à la conduite d'alimentation de la buse de séchage 24, le dit organe ventilateur comprenant par ailleurs une bouche d'entrée par laquelle l'air est aspiré.

Avantageusement, aux systèmes d'alimentation en fluide de lavage et en fluide de séchage sont associés des organes doseurs distributeurs asservis, non représentés, destinés à incorporer au fluide de lavage et au fluide de séchage, des produits de désinfection, bactéricides, déodorants et autres produits et/ou adjuvants de nettoyage, et ce en quantités dosées et contrôlées. Ces produits seront contenus dans des réservoirs supportés par le châssis du dispositif et connectés par l'intermédiaire de conduites aux organes doseurs distributeurs correspondants lesquels seront en relation par l'intermédiaire de conduites avec les systèmes d'alimentation en fluide de lavage et en fluide de séchage.

Le dispositif pourra en outre être équipé de plusieurs capteurs de position pour délivrer à l'automate programmable un signal représentatif de la position de la tête de nettoyage.

Par ailleurs, un organe compte-tours connu en soi pourra être associé à la cuvette 1. Cet organe compte-tours délivrera à l'automate programmable un signal représentatif du nombre de tours effectués par la cuvette, lequel commandera l'arrêt de la rotation par désactivation du moteur 13, lorsque le nombre de tours requis sera atteint. L'organe compte-tours peut avantageusement être remplacé par un circuit électrique de temporisation.

Les différents moteurs électriques équipant le dispositif tels le moteur électrique 13 d'actionnement de la cuvette 1 en rotation, les moteurs électriques équipant les deux pompes haute-pression, le moteur électrique d'actionnement du ventilateur et les organes électriques des doseurs distributeurs seront activés ou désactivés, c'est-à-dire, mis sous tension électrique ou hors tension électrique par des relais électro-mécaniques ou électroniques commandés dans le sens de l'activation et ensuite de la désactivation par des signaux électriques émis par l'automate programmable en fonction d'une part d'un programme préétabli et d'autre part de l'état logique des différents organes.

Il est bien évident que la valeur de la tension électrique d'alimentation des différents organes électriques est compatible avec celle définie par les normes en vigueur en matière de sécurité.

Le bouton de commande à partir duquel le cycle est déclenché est avantageusement constitué par le bouton de manoeuvre de la chasse d'eau équipant le résevoir du système d'alimentation en eau de la première buse 22. Ce bouton de commande pourra actionner un capteur électrique par lequel un signal électrique de début de cycle de lavage sera délivré à l'automate programmable.

Il y a lieu de noter que le bouton de commande ou bouton de chasse actionne la vanne de circuit hydraulique du vérin 20 dans le sens de l'alimentation de sa chambre. Cette disposition est particulièrement avantageuse puisqu'elle permet, malgré l'absence d'énergie électrique en raison, par exemple, à une coupure électrique, le mouvement vers l'avant de la tête de lavage et l'action de chasse d'eau par vidage du réservoir associé au système d'alimentation de la première buse 22.

La vanne du circuit hydraulique du vérin hydraulique 20 sera ramenée en position de coupure de l'alimentation et de vidage de la chambre du vérin par tous circuits hydrauliques d'automatisme, connus de l'homme de l'art.

Il est clair que l'invention n'est nullement limitée à la forme de réalisation décrite ci-dessus en référence aux dessins annexés, mais qu'elle englobe toutes les modifications et variantes issues des points caractéristiques tels que spécifiés dans les revendications annexées.

## Revendications

1. Dispositif du type cuvette pour installation sanitaire à nettoyage automatique, comportant :
- une cuvette (1) proprement dite, laquelle est montée verticalement sur un châssis principal (2) et est connectée par un col (5) inférieur à un siphon (4) raccordé à une conduite collectrice d'évacuation vers le réseau collecteur des eaux usées:
- un siège (6) formé en partie supérieure de la cuvette,
- des moyens (9), (10), (11), (12) permettant la rotation de la cuvette sur elle même, par rapport au châssis et autour d'un axe géométrique vertical,
- des moyens moteurs (13), (14), (15) d'actionnement de la cuvette en rotation autour du dit axe vertical, suivant au moins un tour
- des moyens (18), (22), (23), (24) de lavage et de séchage de la cuvette (1) et de son siège (6), mobiles, coopérant respectivement avec des systèmes d'alimentation en fluide de lavage et un système d'alimentation en fluide de séchage, les dits moyens de lavage et séchage et les dits systèmes d'alimentation étant actifs lors de la mise en rotation de la cuvette (1) sur elle même,
caractérisé en ce que les moyens permettant la rotation de la cuvette par rapport au châssis, sur elle même et autour d'un axe géométrique vertical sont constitués par un palier (9) de guidage en rotation, solidaire du châssis (2) d'une part, et de la cuvette (1) d'autre part, et d'un organe moteur (13) comportant un arbre de sortie rotatif communiquant son mouvement de rotation à la cuvette (1) par l'intermédiaire d'une transmission du mouvement circulaire (14), (15) laquelle est en prise d'une part avec ladite cuvette et d'autre part avec ledit arbre de sortie de l'organe moteur.

2. Dispositif selon la revendication 1 caractérisé en ce que la cuvette (1) présente un axe vertical de symétrie, cet axe vertical de symétrie étant l'axe autour duquel elle est entraînée en rotation sur elle même par les moyens moteurs d'actionnement en rotation.

3. Dispositif selon la revendication 2 caractérisé en ce que le volume intérieur de la cuvette (1) se rétrécit progressivement depuis le siège (6) ménagé en partie supérieure vers le col cylindrique (5) de raccordement au siphon (4), ménagé en partie inférieure et que les sections droites de ce volume intérieur sont circulaire.

4. Dispositif selon la revendication 1 caractérisé en ce que le siège (6) est formé par une surface en couronne circulaire inclinée vers le volume interne de la cuvette, et que la surface formant le siège (6) est incurvée.

5. Dispositif selon la revendication 1 caractérisé en ce qu'en partie supérieure, autour du siège (6), la cuvette (1) présente un rebord vertical (7) périphérique s'étendant vers le bas et raccordé à la périphérie du dit siège (6).

6. Dispositif selon la revendication 1 caractérisé en ce que les moyens de lavage et de séchage sont constitués d'une tête de lavage (18) montée pivotante par rapport à un axe géométrique horizontal AA', fixe par rapport au châssis, et actionnée en pivotement par des moyens moteurs autour de cet axe, entre une position de repos selon laquelle elle est encastrée dans le dispositif de cuvette et une position de fonctionnement selon laquelle elle est en relation de superposition avec la cuvette, tout en étant décalée par rapport au siège (6) de façon à déborder par sa partie avant vers l'intérieur de ladite cuvette 1, ladite tête (18) selon cette position de fonctionnement est écartée de ladite cuvette 1.

7. Dispositif selon la revendication 6 caractérisé en ce que la tête de lavage (18) comporte avantageusement une première buse (22) située à l'extrémité libre d'une canalisation souple reliée au système correspondant d'alimentation en fluide de lavage, cette première buse (22) étant située dans la zone avant de la tête de lavage, une deuxième buse (23) située en arrière de la première, à l'extrémité libre d'une seconde canalisation souple reliée au système correspondant d'alimentation en fluide de lavage et une troisième buse (24) montée à l'extrémité libre d'une troisième canalisation raccordée au système d'alimentation en fluide de séchage, ladite première buse (22) lorsque la dite tête (18) est en position d'utilisation est située au dessus de la partie intérieure de la cuvette (1) tandis que les deux autres sont situées au dessus du siège (6) de la cuvette, les dites buses (22), (23), (24) étant écartées de la cuvette (1) et du siège (6).

8. Dispositif selon la revendication 6 caractérisée en ce que les moyens moteurs d'actionnement en pivotement de la tête de lavage (18) entre la position de repos et la position d'utilisation sont constitués par un vérin hydraulique (20) alimenté par un circuit hydraulique connecté à une source de pression hydraulique, le dit vérin étant mécaniquement solidaire d'une part, de la tête de lavage (18) et d'autre part, du châssis (2).

9. Dispositif selon la revendication 1 caractérisée en ce que la cuvette 1, par son col (5), est raccordée de manière étanche à l'embouchure du siphon (4) par l'intermédiaire d'un joint tournant d'étanchéité.

10. Dispositif selon la revendication 7 caractérisée en ce que les fluides de lavage sont constitués par de l'eau et que le fluide de séchage utilisé est constitué par de l'air.

11. Dispositif selon les revendications 5 et 7 caractérisé par un bac (25) de récupération de l'eau de lavage du siège, s'écoulant du rebord vertical (7), ledit bac, par sa partie avant est disposé sous le rebord vertical (7) du siège (6) et ledit bac (25) est connecté à une conduite d'évacuation du fluide de lavage récupéré, la dite conduite étant connectée au réseau collecteur des eaux usées par l'intermédiaire d'un siphon.

12. Dispositif selon la revendication 7 ou la revendication 10 caractérisé en ce qu'aux systèmes d'alimentation en fluide de lavage et en fluide de séchage sont associés des organes doseurs distributeurs asservis, destinés à incorporer au fluide de lavage, des produits de désinfection, bactéricides, déodorants et autre produits et/ou adjuvants de nettoyage, et ce en quantités dosées et contrôlées.

13. Dispositif selon l'une quelconque des revendications précédentes caractérisé par un automate programmable commandant les différentes phases de fonctionnement du dispositif.

14. Dispositif selon la revendication 6 caractérisé en ce que les moyens d'actionnement de la tête (18) en pivotement autour de l'axe AA' sont constitués par un vérin électrique.

15. Dispositif selon l'une quelconque des revendications précédentes caractérisé par le cycle de fonctionnement suivant: après manipulation par l'usager d'un bouton-poussoir de commande, la mise en rotation de la cuvette (1) par activation de l'organe moteur (13), le transfert de la tête de lavage (18) vers sa position de fonctionnement par activation de l'organe moteur (20), l'alimentation en fluide de lavage de la première buse de lavage (22) par activation du système d'alimentation correspondant, l'alimentation en fluide de lavage de la buse (23) de lavage du siège (6) par activation du système d'alimentation correspondant, l'alimentation en fluide de séchage de la buse de séchage (24) du siège (6) par activation du système d'alimentation correspondant, puis après écoulement d'une période de temps de durée prédéterminée ou bien après un nombre de tours prédéterminé de la cuvette 1, la désactivation du système d'alimentation en fluide de lavage des buses de lavage (22) et (23) de la cuvette (1) et du siège (6), la désactivation du système d'alimentation en fluide de séchage, la désactivation de l'organe moteur (13) d'entraînement en rotation de la cuvette sur elle même et la désactivation de l'organe moteur (20) d'actionnement en pivotement de la tête de lavage et séchage (18) et enfin le rappel en position de repos de la tête de lavage et séchage.

## Claims

1. Bowl-type device for an automatic-cleaning sanitary installation, comprising:
- a bowl (1) proper, which is mounted vertically on a main frame (2) and is connected by a neck (5) lower than a trap (4) connected to a collection pipe for drainage to the waste-water collection system,
- a seat (6) formed in the upper part of the bowl,
- means (9), (10), (11), (12) permitting the rotation of the bowl on itself, relative to the frame and about a vertical geometric axis,
- drive means (13), (14), (15) for actuating the bowl in rotation about said vertical axis, through at least one revolution,
- means (18), (22), (23), (24) for washing and drying the bowl (1) and its seat (6), which are moveable, cooperating respectively with systems for supplying washing fluid and a system for supplying drying fluid, said washing and drying means and said supply systems being active when the bowl (1) is set in rotation on itself,
characterised in that the means permitting the rotation of the bowl relative to the frame, on itself and about a vertical geometric axis, are constituted by a rotation guide bearing (9), integral with the frame (2) on the one hand, and with the bowl (1) on the other hand, and by a drive member (13) comprising a rotary output shaft communicating its rotational movement to the bowl (1) via a circular-movement transmission (14), (15) which is engaged on the one hand with said bowl and on the other hand with said output shaft of the drive member.

2. Device according to Claim 1 characterised in that the bowl (1) has a vertical axis of symmetry, this vertical axis of symmetry being the axis about which it is driven in rotation on itself by the drive means for actuation in rotation.

3. Device according to Claim 2 characterised in that the internal volume of the bowl (1) narrows progressively from the seat (6) made in the upper part to the cylindrical neck (5) connecting to the trap (4), made in the lower part, and that the cross sections of this internal volume are circular.

4. Device according to Claim 1 characterised in that the seat (6) is formed by a circular crown-type surface inclined towards the internal volume of the bowl, and that the surface forming the seat (6) is curved inwards.

5. Device according to Claim 1 characterised in that, in the upper part, around the seat (6), the bowl (1) has a peripheral vertical rim (7) extending downwards and connected to the periphery of said seat (6).

6. Device according to Claim 1 characterised in that the washing and drying means are constituted by a washing head (18) mounted so as to pivot relative to a horizontal geometric axis AA', fixed in relation to the frame, and actuated by drive means so as to pivot about this axis, between a rest position in which it is encased in the bowl device and an operating position in which it is superimposed above the bowl, while being offset in relation to the seat (6) so that its front part projects inwards into said bowl 1, said head (18) in this operating position is remote from said bowl 1.

7. Device according to Claim 6 characterised in that the washing head (18) advantageously comprises first nozzle (22) located at the free end of a flexible pipeline connected to the corresponding system supplying washing fluid, this first nozzle (22) being located in the frontal area of the washing head, a second nozzle (23) located behind the first, at the free end of a second flexible pipeline connected to the corresponding system supplying washing fluid and a third nozzle (24) mounted at the free end of a third pipeline connected to the system supplying drying fluid, said first nozzle (22) when said head (18) is in the usage position is located above the inner part of the bowl (1) while the other two are located above the seat (6) of the bowl, said nozzles (22), (23), (24) being remote from the bowl (1) and the seat (6).

8. Device according to Claim 6 characterised in that the drive means for actuating the washing head (1 8) so as to pivot between the rest position and the usage position are constituted by a hydraulic jack (20) supplied by a hydraulic system connected to a source of hydraulic pressure, said jack being mechanically integral, on the one hand, with the washing head (18) and, on the other hand, with the frame (2).

9. Device according to Claim 1 characterised in that the bowl 1 is connected in an impermeable manner by its neck (5) to the opening of the trap (4) via a rotating seal ring.

10. Device according to Claim 7, characterised in that the washing fluids are constituted by water and that the drying fluid used is constituted by air.

11. Device according to Claims 5 and 7 characterised by a vessel (25) for recovering the seat-washing water, running from the vertical rim (7), said vessel, in its front part, is arranged below the vertical rim (7) of the seat (6) and said vessel (25) is connected to a pipe for draining the recovered washing fluid, said pipe being connected to the waste-water collection system via a trap.

12. Device according to Claim 7 or Claim 10 characterised in that the systems for supplying washing fluid and drying fluid are associated with servo-controlled measurement and distribution members, intended to incorporate into the washing fluid, in measured and controlled quantities, disinfection products, bactericides, deodorants and other products and/or cleaning additives.

13. Device according to any one of the preceding claims, characterised by a programmable automaton controlling the various operating phases of the device.

14. Device according to Claim 6 characterised in that the means for actuating the head (18) so as to pivot about the axis AA' are constituted by an electric jack.

15. Device according to any one of the preceding claims, characterised by the following operating cycle: after the user operates a control push-button, the setting in rotation of the bowl (1) by activation of the drive member (13), the transfer of the washing head (18) to its operating position by activation of the drive member (20), the supply of washing fluid from the first washing nozzle (22) by activation of the corresponding supply system, the supply of washing fluid from the nozzle (23) for washing the seat (6) by activation of the corresponding supply system, the supply of drying fluid from the nozzle (24) for drying the seat (6) by activation of the corresponding supply system then, after the elapsing of a period of time of a predetermined duration or after a predetermined number of revolutions of the bowl 1, the deactivation of the system for supplying washing fluid from the nozzles (22) and (23) for washing the bowl (1) and the seat (6), the deactivation of the system for supplying drying fluid, the deactivation of the drive member (13) for driving the bowl in rotation on itself and the deactivation of the drive member (20) for actuating the washing and drying head (18) so as to pivot, and finally the return of the washing and drying head to the rest position.

## Patentansprüche

1. Automatische Schüsselreinigungsvorrichtung für sanitäre Anlagen, welche aufweist:
■ eine Schüssel (1), die vertikal an einem Hauptgestell (2) montiert ist und durch einen unteren Hals (5) mit einem Siphon (4) verbunden ist, der an eine Sammel-Abflußleitung angeschlossen ist, die zur Abwasserkanalisation führt,
■ einen Sitz (6), der im oberen Teil der Schüssel ausgebildet ist,
■ Elemente (9), (10), (11), (12), die die Rotation der Schüssel um sich selbst bezüglich des Gestells und um eine vertikale geometrische Achse ermöglichen,
■ Antriebselemente (13), (14), (15), welche die Rotation der Schüssel mit wenigstens einer Umdrehung um die vertikale Achse bewirken,
■ bewegliche Elemente (18), (22), (23), (24) zum Reinigen und Trocknen der Schüssel (1) und des Sitzes (6) die jeweils mit Versorgungssystemen mit Reinigungsfluid und mit einem Versorgungssystem mit Trocknungsfluid zusammenwirken, wobei die Reinigungs- und Trocknungselemente und die Versorgungssysteme bei Rotationsbeginn der Schüssel (1) um sich selbst aktiv werden,
**dadurch gekennzeichnet, daß** die Elemente, welche die Rotation der Schüssel bezüglich des Gestells um sich selbst und um eine vertikale geometrische Achse ermöglichen, aus einem rotierenden Führungslager (9), das einerseits am Gestell (2) und andererseits an der Schüssel (1) befestigt ist, und einem Antriebselement (13) mit einer rotierenden Abtriebswelle bestehen, die ihre Drehbewegung an die Schüssel (1) über eine Vorrichtung (14, 15) zur Übertragung der kreisförmigen Bewegung weitergibt, die einerseits mit der Schüssel und andererseits mit der Abtriebswelle des Motorelements in Eingriff steht.

2. Vorrichtung nach Anspruch 1, **dadurch gekennzeichnet, daß** die Schüssel (1) eine vertikale Symmetrieachse aufweist, wobei diese vertikale Symmetrieachse die Achse ist, um welche die Schüssel um sich selbst rotierend von den Rotations-Antriebselementen gedreht wird.

3. Vorrichtung nach Anspruch 2, **dadurch gekennzeichnet, daß** das innere Volumen der Schüssel (1) vom im oberen Bereich ausgebildeten Sitz (6) bis zum im unteren Bereich angeordneten zylindrischen Hals (5), der mit dem Siphon (4) verbunden ist, kontinuierlich abnimmt, und daß die Schnitte dieses Innenvolumens kreisförmig sind.

4. Vorrichtung nach Anspruch 1, **dadurch gekennzeichnet, daß** der Sitz (6) durch eine Fläche gebildet ist, die ein kreisförmiger Ring und zum Innenvolumen der Schüssel hin geneigt ist, und daß die den Sitz (6) bildende Fläche nach innen gewölbt ist.

5. Vorrichtung nach Anspruch 1, **dadurch gekennzeichnet, daß** die Schüssel (1) im oberen Bereich um den Sitz (6) eine vertikale Umfangskrempe (7) aufweist, die sich nach unten erstreckt und an den Umfang des Sitzes (6) anschließt.

6. Vorrichtung nach Anspruch 1, **dadurch gekennzeichnet, daß** die Reinigungs- und Trocknungselemente durch einen Reinigungskopf (18) gebildet sind, der schwenkbar bezüglich einer horizontalen und bezüglich des Gestells festen geometrischen Achse AA' montiert ist und durch Antriebselemente schwenkbar um diese Achse beaufschlagt wird zwischen einer Ruhestellung, in welcher er in der Schüsselvorrichtung versenkt ist, und einer Betriebsstellung, in welcher er über der Schüssel angeordnet und gleichzeitig vom Sitz (6) beabstandet ist, so daß er mit seinem vorderen Teil zum Inneren der Schüssel (1) vorsteht, wobei der Kopf (18) in dieser Betriebsstellung von der Schüssel (1) beabstandet ist.

7. Vorrichtung nach Anspruch 6, **dadurch gekennzeichnet, daß** der Reinigungskopf (18) vorteilhafterweise eine erste Düse (22) aufweist, die am freien Ende einer biegsamen Leitung angeordnet ist, die mit dem entsprechenden Versorgungssystem mit Reinigungsfluid verbunden ist, wobei diese erste Düse (22) im vorderen Bereich des Reinigungskopfes angeordnet ist, eine zweite Düse (23) aufweist, die hinter der ersten am freien Ende einer zweiten biegsamen Leitung angeordnet ist, die mit dem entsprechenden Versorgungssystem mit Reinigungsfluid verbunden ist, und eine dritte Düse (24) aufweist, die am freien Ende einer dritten Leitung angeordnet ist, die mit dem Versorgungssystem mit Trocknungsfluid verbunden ist, wobei die erste Düse (22) in der Betriebsstellung des Kopfes (18) oberhalb des Innenbereichs der Schüssel (1) angeordnet ist, wohingegen die beiden anderen oberhalb des Sitzes (6) der Schüssel angeordnet sind, wobei die Düsen (22), (23), (24) von der Schüssel (1) und dem Sitz (6) beabstandet sind.

8. Vorrichtung nach Anspruch 6, **dadurch gekennzeichnet, daß** die Antriebselemente zum Schwenken des Reinigungskopfes (18) zwischen der Ruhestellung und der Betriebsstellung durch einen Druckzylinder (20) gebildet sind, der durch einen mit einer hydraulischen Druckquelle verbundenen hydraulischen Kreislauf gespeist wird, wobei der Druckzylinder mechanisch einerseits am Reinigungskopf (18) und andererseits am Gestell (2) befestigt ist.

9. Vorrichtung nach Anspruch 1, **dadurch gekennzeichnet, daß** die Schüssel (1) durch ihren Hals (5) über eine Drehdichtung dicht an die Mündung des Siphons (4) angeschlossen ist.

10. Vorrichtung nach Anspruch 7, **dadurch gekennzeichnet, daß** die Reinigungsfluide aus Wasser bestehen und das verwendete Trocknungsfluid aus Luft besteht.

11. Vorrichtung nach den Ansprüchen 5 und 7, **gekennzeichnet durch** einen Auffangkasten (25), der das Reinigungswasser des Sitzes (6) auffängt, das über die vertikale Krempe (7) läuft, wobei der Auffangkasten mit seinem vorderen Teil unter der vertikalen Krempe (7) des Sitzes (6) angeordnet ist und mit einer Leitung zur Ableitung des wiederaufgefangenen Reinigungsfluids verbunden ist, wobei die Leitung mit der Abwasserkanalisation über einen Siphon verbunden ist.

12. Vorrichtung nach Anspruch 7 oder 10, **dadurch gekennzeichnet, daß** den Versorgungssystemen mit Reinigungsfluid und mit Trocknungsfluid untergeordnete Verteilerelemente zur Dosierung angeschlossen sind, die dem Reinigungsfluid Desinfektionsmittel, Bakterizide, Deodorante und andere Produkte und/oder Reinigungszusatzstoffe zusetzen, und dies in dosierten und kontrollierten Mengen.

13. Vorrichtung nach einem der vorhergehenden Ansprüche, **gekennzeichnet durch** einen programmierbaren Automaten, der die verschiedenen Betriebsphasen der Vorrichtung steuert.

14. Vorrichtung nach Anspruch 6, **dadurch gekennzeichnet, daß** die Antriebselemente, die den Kopfes (18) um die Achse AA' schwenken, durch einen elektrischen Stellantrieb gebildet sind.

15. Vorrichtung nach einem der vorhergehenden Ansprüche, **gekennzeichnet durch** den folgenden Funktionszyklus: Zunächst betätigt der Benutzer einen Steuer-Druckknopf, dann wird durch Aktivierung des Antriebselements (13) die Schüssel (1) in Rotation versetzt, der Reinigungskopf (18) gelangt durch Aktivierung des Antriebselements (20) in seine Betriebsstellung, die erste Reinigungsdüse (22) wird durch Aktivierung des entsprechenden Versorgungssystems mit Reinigungsfluid gespeist, die Reinigungsdüse (23) des Sitzes (6) wird durch Aktivierung des entsprechenden Versorgungssystems mit Reinigungsfluid gespeist, die Trocknungsdüse (24) des Sitzes (6) wird durch Aktivierung des entsprechenden Versorgungssystems mit Trocknungsfluid gespeist, dann wird nach einer gewissen vorbestimmten Zeit oder nach einer vorbestimmten Anzahl Umdrehungen der Schüssel (1) das Versorgungssystem für Reinigungsfluid der Reinigungsdüsen (22) und (23) der Schüssel (1) und des Sitzes (6) desaktiviert, das Versorgungssystem für Trocknungsfluid wird desaktiviert, das Antriebselement (13) der Schüssel (1) zur Drehung um sich selbst wird desaktiviert und das Antriebselement (20) zum Schwenken des Reinigungs- und Trocknungskopfes (18) wird desaktiviert und schließlich gelangt der Reinigungs- und Trocknungskopf wieder in seine Ruhestellung.
